# EUROPÄISCHE PATENTANMELDUNG

(11) **EP 4 621 341 A1**
(43) Veröffentlichungstag der Anmeldung: **24.09.2025**
(21) Anmeldenummer: 25164842.4
(22) Anmeldetag: 19.03.2025
(51) Int. Cl.: F41A 9/10, F41A 9/37, F41A 19/57, F41A 3/10

(54) **PRIMERMAGAZIN-WECHSELVORRICHTUNG MIT SCHWENKARM**

(30) Priorität: 20.03.2024 DE 102024108024
(71) Anmelder: KNDS Deutschland GmbH & Co. KG, 80997 München (DE)
(72) Erfinder: Spork, Roland, 34127 Kassel (DE); Gallacher, Florian, 34127 Kassel (DE)
(74) Vertreter: Feder Walter Ebert

(57) **Zusammenfassung**

Die Erfindung betrifft eine Primermagazin-Wechselvorrichtung zur Überführung eines Primermagazins (9) zwischen einem Primermagazin-Depot (8) und einem Primermagazin-Einschub (14.1) einer Waffe (13) mit einer Haltevorrichtung (5), in welcher das Primermagazin (9) gehalten werden kann, wobei die Haltevorrichtung (5) über einen Schwenkarm (3) zwischen einer ersten Übergabeposition (U1) zur Übergabe eines Primermagazins (9) zwischen der Haltevorrichtung (5) und dem Primermagazin-Depot (8) und einer zweiten Übergabeposition (U2) zur Übergabe eines Primermagazins (9) zwischen der Haltevorrichtung (5) und dem Primermagazin-Einschub (14.1) um eine Schwenkachse (A) hin- und herschwenkbar ist.

## Beschreibung

Die Erfindung betrifft eine Primermagazin-Wechselvorrichtung zur Überführung eines Primermagazins zwischen einem Primermagazin-Depot und einem Primermagazin-Einschub einer Waffe mit einer Haltevorrichtung, in welcher das Primermagazin gehalten werden kann.

Bei einem Primer handelt es sich um ein üblicherweise kleines Zündhütchen, über welches eine Treibladung gezündet werden kann. Die Treibladung ist dabei im Waffenrohr hinter dem eigentlichen Geschoss angeordnet und diese wird in der Regel getrennt von dem Geschoss separat in das Waffenrohr eingebracht. Wenn das Geschoss und die Treibladung entsprechend im Waffenrohr angeordnet sind, führt eine Zündung der Treibladung zu einem Druckaufbau hinter dem Geschoss und damit zu einer schlagartigen Beschleunigung des Geschosses. Für den Abschuss jedes Geschosses sind dabei eine neue Treibladung und ein neuer Primer erforderlich.

Die Primer sind vergleichsweise klein und es sind mehrere Primer in einem gemeinsamen Primermagazin angeordnet. Die Waffe weist im hinteren Teil einen Primermagazin-Einschub für ein Primermagazin auf, so dass nach jedem Abfeuern ein neues Geschoss und eine neue Treibladung in das Waffenrohr geschoben werden müssen, wohingegen das Primermagazin jedoch ausreichend Primer für zahlreiche Abschüsse aufweist.

Gerade in modernen Waffensystemen erfolgt die Ladung der Waffe mit dem Geschoss und der Treibladung zumeist automatisch, so dass für den eigentlichen Ladevorgang kein händisches Eingreifen mehr erforderlich ist. Anders sieht dies jedoch bei einem Austausch des Primermagazins aus. Denn das Primermagazin muss bei den meisten bekannten Systemen auch weiterhin per Hand ausgetauscht werden. Somit ist es dann zwar in Abhängigkeit der Größe des Primermagazins möglich, zahlreiche Schüsse ohne manuelles Eingreifen abzufeuern. Wenn das Primermagazin allerdings leer ist, muss dieses per Hand aus dem Primermagazin-Einschub des Waffenrohrs entnommen und durch ein neues Primermagazin ersetzt werden. Die neuen Primermagazine sind dabei in der Regel in der Nähe des Waffenrohrs in einem Primermagazin-Depot bevorratet. Entsprechend kann zum Austausch eines leeren Primermagazins ein volles Primermagazin per Hand aus dem Primermagazin-Depot entnommen und das leere Primermagazin dann entsprechend ebenfalls per Hand in dem Primermagazin-Depot verstaut werden.

Zur Bewegung der Primermagazine zwischen dem Primermagazin-Depot und der Waffe bzw. dem Primermagazin-Einschub können Primermagazin-Wechselvorrichtungen eingesetzt werden, die eine Haltevorrichtung aufweisen, in welcher das Primermagazin zur Bewegung gehalten werden kann. Die Primermagazine können dann zusammen mit der Haltevorrichtung bewegt werden.

Die Erfindung stellt sich die **Aufgab**e, eine konstruktiv vorteilhafte Ausgestaltung für eine Primermagazin-Wechselvorrichtung anzugeben, die eine zuverlässige Bewegung der Haltevorrichtung erlaubt.

Diese Aufgabe wird bei einer Primermagazin-Wechselvorrichtung der eingangs genannten Art dadurch gelöst, dass die Haltevorrichtung über einen Schwenkarm zwischen einer ersten Übergabeposition zur Übergabe eines Primermagazins zwischen der Haltevorrichtung und dem Primermagazin-Depot und einer zweiten Übergabeposition zur Übergabe eines Primermagazins zwischen der Haltevorrichtung und dem Primermagazin-Einschub um eine Schwenkachse hin- und herschwenkbar ist. Durch den Schwenkarm kann die Haltevorrichtung auf konstruktiv einfache Weise zuverlässig sowohl an das Primermagazin-Depot als auch an den Primermagazin-Einschub heranbewegt werden, so dass in einem nächsten Schritt ein Primermagazin zwischen der Haltevorrichtung und dem Primermagazin-Depot oder der Haltevorrichtung und dem Primermagazin-Einschub übergeben werden kann.

Gemäß einer konstruktiven Weiterbildung der Erfindung ist vorgesehen, dass der Schwenkarm um eine Schwenkachse schwenkbar ist. Dabei kann vorgesehen sein, dass die Haltevorrichtung in dem der Schwenkachse abgewandten Endbereich des Schwenkarms angeordnet ist. Durch die Ausgestaltung kann die Haltevorrichtung in einem vergleichsweise großen Winkelbereich um die Schwenkachse hin- und herbewegt werden. Um die verschiedenen Übergabepositionen zu erreichen, hat sich eine Schwenkbewegung als vorteilhaft herausgestellt, denn durch eine entsprechende einachsige Schwenkbewegung lassen sich sowohl das Primermagazin-Depot als auch der Primermagazin-Einschub zuverlässig anfahren.

Im Hinblick auf die Haltevorrichtung hat es sich als vorteilhaft herausgestellt, wenn diese einen Aufnahmebereich zur Aufnahme zumindest eines Endbereichs eines Primermagazins aufweist. Wenn das Primermagazin in dem Aufnahmebereich der Haltevorrichtung angeordnet ist, kann das Primermagazin zusammen mit der Haltevorrichtung um die Schwenkachse verschwenkt werden. Somit lässt ich das Primermagazin über die Haltevorrichtung in verschiedene Positionen bewegen. Das Primermagazin kann dabei zusammen mit der Haltevorrichtung um die Schwenkachse verschwenkt werden.

Um eine zuverlässige Bewegung des Primermagazins zu gewährleisten, hat es sich als vorteilhaft herausgestellt, wenn das Primermagazin formschlüssig in dem Aufnahmebereich der Haltevorrichtung aufgenommen werden kann. Durch diese Ausgestaltung kann das Primermagazin in der Haltevorrichtung nicht verkippen. Vielmehr wird nur eine axiale und insofern einachsige Bewegung des Primermagazins gegenüber der Haltevorrichtung erlaubt, so dass das Primermagazin in linearer Richtung in die Haltevorrichtung eingesteckt oder wieder aus dieser herausgezogen werden kann. Das eingesteckte Primermagazin kann somit zumindest abschnittsweise von der Haltevorrichtung umgriffen werden.

Hinsichtlich der konstruktiven Ausgestaltung der Haltevorrichtung hat es sich als vorteilhaft herausgestellt, wenn diese zwei aneinander gegenüberliegende Seitenbereiche, einen unteren Bereich sowie einen oberen Bereich, aufweist, wobei die Bereiche an dem in der Haltevorrichtung gehaltenen Primermagazin anliegen. Die einzelnen Bereiche können gemeinsam den Aufnahmebereich bilden und umfangseitig an dem Primermagazin anliegen, um eine unbeabsichtigte Bewegung des Primermagazins in dem Aufnahmebereich zu verhindern. Die beiden einander gegenüberliegenden Bereiche können dabei parallel zueinander ausgebildet sein und benachbarte Bereiche können in einem rechten Winkel zueinander angeordnet sein. Insgesamt kann die Haltevorrichtung dadurch eine kastenförmige Geometrie aufweisen, was sich im Hinblick auf die Robustheit der Haltevorrichtung als vorteilhaft herausgestellt hat.

Weiterhin hat es sich als vorteilhaft herausgestellt, wenn die Haltevorrichtung auf ein Primermagazin aufsteckbar ist. Um ein Primermagazin in der Haltevorrichtung aufzunehmen, kann die Haltevorrichtung derart bewegt werden, dass die Haltevorrichtung endseitig auf ein Primermagazin aufgesteckt wird. Die Haltevorrichtung kann dafür linear in Längsrichtung des aufzunehmenden Primermagazins bewegt werden und somit im Grunde von hinten auf das Primermagazin aufgesteckt werden. Das Primermagazin kann bspw. auf der einen Seite in dem Primermagazin-Einschub oder in dem Primermagazin-Depot stecken und über die aufgesteckte Haltevorrichtung nach hinten aus dem Primermagazin-Einschub oder dem Primermagazin-Depot herausgezogen werden. Durch das Aufstecken der Haltevorrichtung kann diese im Grunde wie ein Greifer fungieren und das Primermagazin muss nicht aktiv in die Haltevorrichtung hineinbewegt werden.

Gemäß einer vorteilhaften Weiterbildung der Haltevorrichtung hat es sich als vorteilhaft herausgestellt, wenn einer der Bereiche, insbesondere der obere Bereich, eine Führung zur Linearführung des Primermagazins aufweist. Die Führung kann als Langloch ausgestaltet sein und sich in Einführungsrichtung erstrecken. Das Primermagazin kann an seiner Oberseite einen hervorstehenden Führungsstift aufweisen, der beim Aufstecken der Haltevorrichtung in die Führung hineinbewegt wird. Somit kann sichergestellt werden, dass das Primermagazin und die Haltevorrichtung richtig ausgerichtet und nicht gegeneinander verkippt sind, so dass die Haltevorrichtung in linearer Richtung auf das Primermagazin aufgesteckt werden kann. Die Führung kann somit auch zu einer korrekten Ausrichtung der Haltevorrichtung beitragen. Denn das in dem Primermagazin-Einschub oder dem Primermagazin-Depot steckende Primermagazin kann sich nicht oder nur in sehr geringem Umfang quer zur Aufsteckrichtung bewegen.

Weiterhin hat es sich als vorteilhaft herausgestellt, wenn einer der Bereiche, insbesondere der obere Bereich, länger ausgestaltet ist als der gegenüberliegende, insbesondere der untere Bereich ist. Dies hat sich aus Stabilitätsgründen als vorteilhaft herausgestellt, da insofern über den längeren Bereich mitunter größere Kräfte aufgenommen werden können. Auch kann über den längeren Bereich mitunter eine bessere Führungsfunktion sichergestellt werden.

Gemäß einer vorteilhaften Weiterbildung der Erfindung ist vorgesehen, dass die Haltevorrichtung kürzer als das Primermagazin ist. Bevorzugt weist die Haltevorrichtung eine Länge von weniger als 50 % der Länge des Primermagazins, besonders bevorzugt von weniger als 40 % der Länge des Primermagazins, und ganz besonders bevorzugt von weniger als 30 % der Länge des Primermagazins auf. Durch diese Ausgestaltung kann die Haltevorrichtung sehr platzsparend ausgestaltet sein und insofern nur einen vergleichsweise geringen Bauraum erfordern. Auch können durch den vergleichsweise kurzen Weg, den die Haltevorrichtung auf das Primermagazin aufgesteckt werden muss, Komplikationen, wie bspw. ein Verkanten der Elemente, zuverlässiger verhindert werden. Durch die Ausgestaltung der Haltevorrichtung kann gleichwohl sichergestellt werden, dass das Primermagazin trotz der geringen Länge der Haltevorrichtung zuverlässig in der Haltevorrichtung aufgenommen und durch diese bewegt werden kann.

Gemäß einer vorteilhaften Weiterbildung der Erfindung ist vorgesehen, dass zumindest einer der Bereiche, vorzugsweise alle Bereiche, jeweils ein Haltepad aufweisen. Das Haltepad kann aus Kunststoff bestehen und somit die Materialien schonen, da das Primermagazin und die Haltevorrichtung vorzugsweise aus Metall, insbesondere aus Stahl, bestehen. Ein Verkratzen kann somit verhindert werden. Das bzw. die Haltepads können bspw. aus Gummi bestehen. Auch Haltepads, die sich durch eine sehr geringe Reibung ausziehen, bspw. auf der Basis von PTFE, sind jedoch möglich.

Im Hinblick auf das bzw. die Haltepads hat es sich ferner als vorteilhaft herausgestellt, wenn das Haltepad eine Anlaufschräge zur Zentrierung des in die Haltevorrichtung einzubringenden Primermagazins aufweist. Vorteilhaft weisen alle Haltepads eine entsprechende Anlaufschräge auf. Durch die Anlaufschräge kann eine gewisse Zentrierwirkung erreicht werden, insbesondere der Haltevorrichtung bzw. des gesamten Schwenkarms gegenüber dem aufzunehmenden Primermagazin, wenn die Haltevorrichtung auf das Primermagazin aufgesteckt wird. Eine direkte Kollision der Elemente, wenn bspw. die entsprechende Übergabeposition nicht ganz exakt angefahren wurde, kann somit verhindert werden.

Im Hinblick auf den Schwenkarm hat es sich als vorteilhaft herausgestellt, wenn dieser einen zwischen einer Wechselposition und einer Bewegungsposition linear beweglichen Schlitten aufweist. Der Schlitten kann somit zusammen mit dem gesamten Schwenkarm um die Schwenkachse verschwenkt werden, so wie dies vorstehend und auch nachfolgend noch näher erläutert werden wird, zudem kann der Schlitten jedoch durch die lineare Bewegung auch quer zur Schwenkachse bewegbar sein. Somit kann der Schlitten relativ gegenüber der Schwenkachse bewegbar sein. Bei einer entsprechenden linearen Bewegung kann sich somit der Abstand des Schlittens von der Schwenkachse ändern. Vorteilhaft ist der Schlitten in der Bewegungsposition näher an der Schwenkachse angeordnet als in der Wechselposition.

In konstruktiver Hinsicht es sich im Hinblick auf den Schlitten als vorteilhaft herausgestellt, wenn dieser plattenförmig ausgestaltet ist. Vorteilhaft stellt der Schlitten eine Montagefläche bereit. Über die Montagefläche können an dem Schlitten weitere Komponenten und Antriebe montiert werden, die dann entsprechend linear beweglich zusammen mit dem Schlitten bewegbar sind. Insbesondere können an dem Schlitten eine Verschlussbetätigung, eine Greifvorrichtung sowie auch die Haltevorrichtung angeordnet sein, so dass diese Komponenten über den Schlitten zusammen bewegt werden können. Die plattenförmige Ausgestaltung hat sich jedoch nicht nur im Hinblick auf die Montage von Komponenten am Schlitten als vorteilhaft herausgestellt, sondern durch die plattenförmige Ausgestaltung ist der Schlitten und damit auch der Schwenkarm vergleichsweise flachbauend ausgestaltet, so dass dieser im Turm des Fahrzeugs nur möglichst wenig Platz einnimmt.

Ferner hat es sich als vorteilhaft herausgestellt, wenn die Haltevorrichtung zusammen mit dem Schlitten linearbewegbar ist. Die Haltevorrichtung kann am Schlitten angeordnet bzw. mit dem Schlitten verbunden sein und insofern über den Schlitten zwischen der Bewegungsposition und der Wechselposition hin- und herbewegbar sein. Durch diese Bewegung kann die Haltevorrichtung von hinten auf ein Primermagazin aufgesteckt werden, um dieses zu greifen und es dann aus dem Primermagazin-Einschub oder dem Primermagazin-Depot zu ziehen. Analog kann das Primermagazin über die lineare Bewegung der Haltevorrichtung von der Bewegungsposition in die Wechselposition auch in den Primermagazin-Einschub oder in das Primermagazin-Depot eingesteckt werden.

In diesem Zusammenhang hat es sich als vorteilhaft herausgestellt, dass in der Wechselposition ein Primermagazin zwischen der Haltevorrichtung und dem Primermagazin-Depot und/oder zwischen der Haltevorrichtung und dem Primermagazin-Einschub überführt werden kann. Zur Überführung zwischen der Haltevorrichtung und dem Primermagazin-Depot kann die Haltevorrichtung in die erste Übergabeposition verschwenkt werden. Zudem kann die Haltevorrichtung bzw. der Schwenkarm zur Übergabe aber auch in die dritte Übergabeposition verschwenkt werden. In dieser Übergabeposition kann das Primermagazin an einer anderen Stelle an das Primermagazin-Depot übergeben oder aus dem Primermagazin-Depot entnommen werden. Sowohl die erste als auch die dritte Übergabeposition können insofern dem Primermagazin-Depot zugeordnet sein. Die Bezeichnungen "erste", "zweite" und "dritte" dienen dabei nur zur Unterscheidung der verschiedenen Übergabepositionen, führen jedoch darüber hinaus nicht zu einer weitergehenden Einschränkung. Insofern ist es auch nicht zwingend erforderlich, dass alle drei Überführungspositionen vorhanden sind und die Übergabepositionen können zur Unterscheidung auch anders bezeichnet werden.

Gemäß einer konstruktiv weiter vorteilhaften Ausgestaltung des Schwenkarms hat es sich als vorteilhaft herausgestellt, wenn dieser zwei parallel zueinander angeordnete Träger aufweist. Zwischen den Trägern kann die Haltevorrichtung angeordnet sein. Die Träger können sich in der Richtung erstrecken, in welcher der Schlitten und somit auch die Haltevorrichtung zwischen der Wechselposition und der Bewegungsposition hin- und herbewegbar ist. Der Abstand der Träger kann im Wesentlichen der Breite der Haltevorrichtung entsprechen, so dass ein möglichst kompakter Aufbau realisiert werden kann. Die beiden Träger können über Querträger miteinander verbunden sein, so dass sich ein stabiler Aufbau ergibt.

Weiterhin hat es sich im Hinblick auf den Schwenkarm als vorteilhaft herausgestellt, wenn der Schlitten an der Oberseite der Träger geführt ist. Der Schlitten kann somit zunächst gegenüber den Trägern bewegbar angeordnet sein. Bei einer entsprechenden Bewegung kann der Schlitten auf den Trägern abgleiten. Die Kräfte können dabei über die Träger aufgenommen werden. Insofern kann der Schlitten sich auf den Trägern abstützen. Die Träger können als lineare Schlittenführung dienen bzw. können die Träger eine entsprechende Schlittenführung aufweisen, die eine lineare Bewegung des Schlittens erlaubt.

Gemäß einer vorteilhaften Weiterbildung ist vorgesehen, dass der Schwenkarm einen Antrieb zur Bewegung des Schlittens aufweist. Der Antrieb kann als Elektroantrieb ausgestaltet sein und dieser kann zusammen mit dem Schwenkarm um die Schwenkachse verschwenkt werden. Insofern kann über den Elektroantrieb eine lineare Bewegung des Schlittens, unabhängig von der Schwenkbewegung des Schwenkarms, initiiert werden.

Zur Bewegung des Schlittens hat es sich als vorteilhaft herausgestellt, wenn der Antrieb mit einem über den Antrieb drehbares Ritzel verbunden ist, wobei das Ritzel mit einer Zahnstange kämmt und wobei die Zahnstange mit dem Schlitten verbunden ist. Durch diesen Linearantrieb kann durch eine Drehung des Ritzels der Schlitten in Längsrichtung zwischen der Wechselposition und der Bewegungsposition bewegt werden. Eine Drehbewegung des Ritzels in der einen Richtung führt damit zu einem Ausfahren des Schlittens und zu einer Vergrößerung des Abstands gegenüber der Schwenkachse und eine Drehbewegung in entgegengesetzter Richtung führt entsprechend zu einer Einfahrbewegung des Schlittens. Der Schlitten und somit auch die Haltevorrichtung können über den Antrieb automatisch bewegbar sein. Dier Antrieb kann an einem der Träger angeordnet und somit gegenüber dem Schlitten feststehend angeordnet sein. Die Drehachse des Ritzels kann sich dabei senkrecht zum Schlitten erstrecken, insbesondere in vertikaler Richtung.

Gemäß einer konstruktiven vorteilhaften Weiterbildung der Erfindung ist vorgesehen, dass der Schwenkarm einen Anschlag zum Anschlagen an der Waffe in der zweiten Übergabeposition aufweist. Durch diesen Anschlag kann die zweite Übergabeposition, in welcher das Primermagazin aus dem Primermagazin-Einschub gezogen oder an den Primermagazin-Einschub übergeben werden kann, fest definiert sein. Der Anschlag kann insofern als Hartanschlag ausgestaltet sein und eine darüber hinausgehende Schwenkbewegung kann verhindert werden. Der Anschlag kann im vorderen Bereich der Träger angeordnet sein, die bei einer Bewegung in die zweite Übergabeposition als erstes mit der Waffe bzw. dem Verschluss der Waffe in Kontakt kommen.

Im Hinblick auf die Schwenkbewegung des Schwenkarms hat es sich als vorteilhaft herausgestellt, wenn der Schwenkarm über einen Schwenkantrieb zwischen den Übergabepositionen hin- und herschwenkbar ist. Über den Schwenkantrieb kann der Schwenkarm auf automatische Art und Weise verschwenkt werden und es ist zur Bewegung des Schwenkarms kein manueller Eingriff erforderlich. Eine Bewegung des Schwenkarms in die verschiedenen Schwenkpositionen, also die Übergabeposition sowie aber auch eine bzw. die Parkposition, können über den Schwenkantrieb initiiert werden.

Im Hinblick auf die Ausgestaltung des Schwenkantriebs hat es sich als vorteilhaft herausgestellt, wenn dieser einen Motor, insbesondere einen Elektromotor, und ein mit dem Motor gekoppeltes Getriebe aufweist. Der Elektromotor kann mit dem Bordnetz des Fahrzeugs gekoppelt und über das Fahrzeug mit elektrischer Energie versorgt werden. Über das Getriebe kann eine Drehbewegung des Elektromotors in eine Schwenkbewegung des Schwenkarms um die Schwenkachse umgewandelt werden. Dabei kann der Schwenkarm sowohl vor- als auch zurückgeschwenkt werden.

Gemäß einer vorteilhaften Ausgestaltung des Getriebes hat es sich als vorteilhaft herausgestellt, wenn das Getriebe ein über den Elektromotor drehbares Antriebsritzel, ein mit dem Antriebsritzel kämmendes Teilzahnrad, ein mit dem Teilzahnrad drehgekoppeltes Zahnrad und ein mit dem Zahnrad kämmendes Abtriebsritzel aufweist. Durch das Teilzahnrad kann sichergestellt werden, dass das Getriebe insgesamt sehr flachbauend ausgestaltet ist. Das Teilzahnrad kann insofern derart ausgestaltet sein, dass dieses nur den mit den anderen Zahnrädern kämmenden Anteil aufweist und ansonsten abgeschnitten ist. Insbesondere nach unten zur Waffe kann durch das Teilzahnrad ausreichend Platz bestehen. Durch die mehreren Zahnräder, die in Reihe geschaltet sein können, kann eine Drehumkehr verhindert werden, so dass lediglich die Übersetzung des Antriebs zu einer Schwenkbewegung des Schwenkarms über das Getriebe geändert wird. Insgesamt kann über das Getriebe eine vergleichsweise große Übersetzung gewährleistet werden, so dass die gewünschte Position des Schwenkarms sehr genau angefahren werden kann. Zudem lässt sich durch die Übersetzung ein vergleichsweise kleiner Motor verwenden. Der Antrieb kann ein Getriebegehäuse aufweisen, welches im Wesentlichen aus zwei parallel zueinander angeordneten Platten bestehen kann. Die genannten Zahnräder können im Getriebegehäuse bzw. zwischen den beiden Platten drehbar aufgenommen sein.

Gemäß einer konstruktiv weiter vorteilhaften Ausgestaltung hat es sich als vorteilhaft herausgestellt, wenn das Abtriebsritzel auf einer Abtriebswelle angeordnet ist, wobei die Abtriebswelle zur Verschwenkung des Schwenkarms um die Schwenkachse mit diesem gekoppelt ist. Durch die Kopplung mit dem Schwenkarm kann der Schwenkarm durch eine Drehung der Abtriebswelle um die Schwenkachse hin- und hergedreht werden und in die verschiedenen Übergabeposition verbracht werden. Die Längsachse der Abtriebswelle entsprechend somit der Schwenkachse des Schwenkarms.

In diesem Zusammenhang hat es sich als vorteilhaft herausgestellt, wenn die Schwenkachse endseitig durch den Schwenkarm verläuft. Auf diese Weise kann der Schwenkarm nach Art eines Hebels um die Schwenkachse bewegt werden, was einen möglichst großen Bewegungsbereich der an dem der Schwenkachse gegenüberliegenden Endbereich des Schwenkarms angeordneten Haltevorrichtung ermöglicht. Die Schwenkachse kann durch die beiden Träger verlaufen, die zur Aufnahme der Abtriebswelle jeweils eine Wellenbohrung aufweisen können, so dass sich die Abtriebswelle durch die beiden Träger hindurcherstrecken kann.

Weiterhin hat es sich als vorteilhaft herausgestellt, wenn eine Greifvorrichtung vorgesehen ist, über die ein Primermagazin in der Haltevorrichtung gehalten werden kann. Über die Greifvorrichtung kann sichergestellt werden, dass das Primermagazin auch bei starken Erschütterungen zuverlässig in der Haltevorrichtung gehalten und somit gefahrlos über die Haltevorrichtung zwischen dem Waffenrohr bzw. dem Primermagazin-Einschub und dem Primermagazin-Depot hin- und herbewegt werden kann. Die Greifvorrichtung kann insofern als Greifsicherung fungieren. Die Greifvorrichtung kann über einen Antrieb auf automatischem Wege betätigt werden, so dass zur Sicherung des Primermagazins in der Haltevorrichtung bzw. zur Aufnahme und Abgabe des Primermagazins kein manueller Eingriff erforderlich ist.

Gemäß einer vorteilhaften Weiterbildung der Erfindung wird vorgeschlagen, dass eine Verschlussbetätigung zur wahlweisen Ver- und Entriegelung einer waffenseitigen Primermagazin-Verriegelung vorgesehen ist.

Die Primermagazin-Verriegelung kann waffenseitig, insbesondere im Bereich des Primermagazin-Einschubs, angeordnet sein, um das Primermagazin im Primermagazin-Einschub zu fixieren. Wenn die Primermagazin-Verriegelung verriegelt ist, kann ein eingestecktes Primermagazin nicht mehr aus dem Primermagazin-Einschub herausgezogen werden. Zum Wechsel eines Primermagazins muss daher zunächst die Primermagazin-Verriegelung entriegelt werden. Erst dann kann das Primermagazin aus dem Primermagazin-Einschub herausgezogen werden. Wenn dann in einem nächsten Schritt ein neues Primermagazin in den Primermagazin-Einschub hineingesteckt wurde, kann das Primermagazin dann über die Primermagazin-Verriegelung wieder verriegelt werden, um ein Herausziehen und damit auch ein unbeabsichtigtes Herausfallen des Primermagazins zu verhindern.

Weiterhin wird im Hinblick auf die eingangs genannte Aufgabe eine Primermagazin-Wechselbaugruppe mit einem Primermagazin-Depot vorgeschlagen, in welchem Primermagazine aufgenommen werden können, die jeweils eine Vielzahl von Primern beinhalten, wobei die Primermagazine in dem Primermagazin-Einschub einbringbar sind und wobei über ein Primermagazin eine sich im Waffenrohr der Waffe befindliche Treibladung gezündet werden kann und mit einer Primermagazin-Wechselvorrichtung, die in der vorstehend beschriebenen Weise ausgestaltet ist. Es ergeben sich die im Hinblick auf die Primermagazin-Wechselvorrichtung bereits beschriebenen Vorteile.

Schließlich wird im Hinblick auf die eingangs genannte Aufgabe ein Fahrzeug, insbesondere ein militärisches Landfahrzeug, vorgeschlagen, wobei das Fahrzeug eine Fahrzeugwanne und ein gegenüber der Fahrzeugwanne drehbar gelagerten Turm aufweist, wobei im Turm eine Primermagazin-Wechselvorrichtung angeordnet ist, die in der vorstehend beschriebenen Art und Weise ausgestaltet ist. Zusätzlich oder alternativ kann im Turm eine Primermagazin-Wechselbaugruppe angeordnet sein, die ebenfalls in der vorstehend beschriebenen Art und Weise ausgestaltet sein kann. Es ergeben sich die im Hinblick auf die Primermagazin-Wechselvorrichtung bzw. die im Hinblick auf die Primermagazin-Wechselbaugruppe bereits beschriebenen Vorteile.

Weitere Einzelheiten und Vorteile der Erfindung sollen nachfolgend anhand der beigefügten Zeichnungen näher erläutert werden. Darin zeigen:
- Fig. 1a bis 1c: ein militärisches Landfahrzeug mit einer großkalibrigen Waffe und einer im Turm des Fahrzeugs angeordneten Primermagazin-Wechselbaugruppe in verschiedenen Ansichten;
- Fig. 1d: eine Detailansicht der Waffe mit einem Primermagazin-Einschub;
- Fig.1e: mehrere Ansichten der Waffe und des Primermagazin-Einschubs mit teilweise eingestecktem Primermagazin;
- Fig. 2: eine perspektivische Seitenansicht einer Primermagazin-Wechselbaugruppe in einer Parkposition;
- Fig. 3: die Primermagazin-Wechselbaugruppe gemäß Fig. 2 in einer Explosionsdarstellung;
- Fig. 4a bis 4d: schematische Ansichten eines Schwenkantriebs;
- Fig. 5a, 5b: verschiedene perspektivische Ansichten eines Schwenkarms der Primermagazin-Wechselvorrichtung;
- Fig. 6a bis 6b: perspektivische Ansichten einer Haltevorrichtung und einer Verschlussbetätigung;
- Fig. 6c bis 6d: teilweise geschnittene Ansichten der Verschlussbetätigung und der Haltevorrichtung;
- Fig. 7: eine perspektivische Seitenansicht eines Primermagazin-Depots;
- Fig. 8: perspektivische Seitenansichten eines Primermagazins;
- Fig. 9a bis 9k: perspektivische Ansichten der Primermagazin-Wechselbaugruppe in verschiedenen Positionen;
- Fig. 10a bis 10e: verschiedene schematische Seitenansichten des Primermagazin-Depots sowie der Primermagazin-Wechselvorrichtung in verschiedenen Positionen.

Die Darstellungen der Fig. 1a bis 1c zeigen ein militärisches Landfahrzeug 10 mit einer Fahrzeugwanne 11 und einem gegenüber der Fahrzeugwanne 11 drehbar angeordneten Turm 12 in perspektivischen Seitenansichten. Der Turm 12 trägt eine großkalibrige Waffe 13 und um einen Blick in das Innere des Turms 12 zu ermöglichen, sind das Dach 12.1 des Turms 12 sowie die Rückwand 12.2 des Turms 12 teilweise entfernt. Die Waffe 13 ist in Elevation richtbar an Turm 12 gelagert, so dass diese um eine Elevationsachse gerichtet werden kann. Der Turm 12 ist um eine Azimutrichtachse drehbar auf der Fahrzeugwanne 11 gelagert, so dass die Waffe 13 durch eine Drehung des Turms 12 in Azimut gerichtet werden kann.

An einer Seitenwand des Turms 12 ist ein Treibladungsdepot 15 angeordnet, in welchem mehrere Treibladungen bevorratet sind. Zudem ist im Turm 12 ein Geschossdepot 16 angeordneten, welches insbesondere in den Darstellungen der Fig. 1a und 1b zu erkennen ist. Über eine nicht explizit dargestellte Ladeeinrichtung können abwechselnd Geschosse und Treibladungen auf vollautomatischem Wege im Waffenrohr 13.1 angeordnet und abgefeuert werden. Durch eine in der Rückwand 12.2 des Turms 12 angeordnete Heckklappe 12.3 wird ein Zugang von außen zum Turm 12 geschaffen, und durch diese Heckklappe 12.3 können das Treibladungsdepot 15 und das Geschossdepot 16 aufmunitioniert werden.

Zudem ist im Turm 12 eine Primermagazin-Wechselbaugruppe 1 bestehend aus einer Primermagazin-Wechselvorrichtung 2 und einem Primermagazin-Depot 8 angeordnet. Die Primermagazin-Wechselvorrichtung 2 ist dabei im Dachbereich des Turms 12 aufgehängt, so dass unterhalb der Primermagazin-Wechselvorrichtung 2 ausreichend Platz zum Richten der Waffe 13 in einem großen Elevationswinkelbereich und auch ausreichend Platz für den Rücklauf der Waffe 13 zur Verfügung steht.

Das Primermagazin-Depot 8 ist in den Darstellungen der Fig. 1a bis 1c nicht explizit mit zu erkennen, dieses ist jedoch in Fahrtrichtung F hinter der Primermagazin-Wechselvorrichtung 2 angeordnet und ebenfalls im Dachbereich befestigt.

Die Waffe 13 ist in der Darstellung der Fig. 1d in einer Detailansicht zu erkennen. Über die im hinteren Bereich der Waffe 13 seitlich vorspringenden zylinderförmigen Bolzen ist diese in Elevation richtbar im Turm 12 aufgehängt. Die vorstehend bereits beschriebenen Treibladungen und Geschosse werden von hinten in das Waffenrohr 13.1 eingeschoben. Wenn das Waffenrohr 13.1 dann über einen Verschluss verschlossen wird, kann die Treibladung gezündet werden, wodurch das Geschoss in Richtung der Mündungsöffnung des Waffenrohrs 13.1 beschleunigt wird.

Um die Treibladung zu zünden, werden Primer eingesetzt, die in einem Primermagazin 9 angeordnet sind. Die Waffe 13 weist im hinteren Teil im Bereich des Waffenverschlusses 14 einen Primermagazin-Einschub 14.1 auf, der in der Darstellung der Fig. 1e zu erkennen ist. In diesen Primermagazin-Einschub 14.1 kann von oben kommend ein Primermagazin 9 eingeschoben werden. In der oberen Darstellung der Fig. 1e ist dabei ein vollständig in den Primermagazin-Einschub 14.1 eingestecktes Primermagazin 9 zu erkennen. Zur Zündung der Treibladung kann ein im Primermagazin 9 angeordneter Primer verwendet werden und aufgrund der mehreren in dem Primermagazin 9 angeordneten Primern kann dasselbe Magazin für eine Vielzahl von Schüssen eingesetzt werden. Das heißt, es ist nicht erforderlich, nach jedem Schuss das Primermagazin 9 zu wechseln.

Wenn das Primermagazin 9 jedoch leer ist, kann dieses über die Primermagazin-Wechselvorrichtung 2 aus dem Primermagazin-Einschub 14.1 entnommen und durch ein neues Primermagazin 9 ersetzt werden. Das leere Primermagazin 9 wird dabei über die Primermagazin-Wechselvorrichtung 2 in das Primermagazin-Depot 8 verbracht und in diesem eingelagert. In einem nächsten Schritt kann dann ein volles Primermagazin aus dem Primermagazin-Depot 8 entnommen werden und über die Primermagazin-Wechselvorrichtung 2 zur Waffe 13 bewegt und in den Primermagazin-Einschub 14.1 eingesteckt werden. Dieser Wechselvorgang kann dabei durch die Primermagazin-Wechselvorrichtung 2 automatisch ablaufen und es ist kein manueller Eingriff erforderlich. Insofern kann der gesamte Lade- und Abschussprozess vollständig automatisch und ohne manuelles Eingreifen ablaufen.

Damit das Primermagazin 9 zuverlässig in den Primermagazin-Einschub 14.1 eingesteckt werden kann, ist eine Führung 14.2 vorgesehen, die in der unteren Darstellung der Fig. 1e zu erkennen ist. Zudem weist der Verschluss 14 auch eine Primermagazin-Verriegelung 14.3 auf, die verhindert, dass das Primermagazin 9 unbeabsichtigt aus dem Primermagazin-Einschub 14.1 hinausrutscht, was gerade aufgrund der hohen Erschütterungen im Turm 12 bei einer Schussabgabe oder mitunter auch bei schnellen und ruckartigen Fahrzeugbewegungen passieren könnte. Insofern muss vor jedem Austausch eines Primermagazins 9 zunächst die Primermagazin-Verriegelung 14.3 gelöst bzw. entriegelt und dann nach dem Einsetzen eines neuen Primermagazins 9 wieder verriegelt werden. Auch diese Ver- und Entriegelung der Primermagazin-Verriegelung 14.3 kann auf automatischem Wege durch die Primermagazin-Wechselvorrichtung 2 durchgeführt werden.

Das Primermagazin 9 ist in der Darstellung der Fig. 8 in einer perspektivischen Seitenansicht gezeigt. Das Primermagazin 9 ist im Wesentlichen von kastenförmiger Geometrie und dieses bietet im Inneren ausreichend Platz zur Aufnahme einer Vielzahl einzelner Primer. Auf der Rückseite weist das Primermagazin 9 im oberen Bereich eine Sicherungsnut 9.4 auf, die insbesondere in der rechten Darstellung der Fig. 8 zu erkennen ist. Wenn das Primermagazin 9 in den Primermagazin-Einschub 14.1 eingeschoben wurde, kann die Primermagazin-Verriegelung 14.3 in diese Sicherungsnut 9.4 eingreifen und das Primermagazin 9 somit formschlüssig in dem Verschluss 14 bzw. in dem Primermagazin-Einschub 14.1 sichern.

Seitlich ist das Primermagazin 9 mit Führungsnuten 9.3 ausgestattet, die korrespondierend zu der Führung 14.2 bzw. den Führungen 14.2 des Verschlusses 14 angeordnet sind. Die Führungen 14.2 und die Führungsnuten 9.3 können somit dafür sorgen, dass das Primermagazin 9 auf geradem Wege in den Verschluss 14 bzw. in die Primermagazin-Aufnahme 14.1 gleiten kann und sich nicht verkantet.

Anhand der weiteren Figuren soll nun nachfolgend in erster Linie die Ausgestaltung der Primermagazin-Wechselvorrichtung 2 und des Primermagazin-Depots 8 näher erläutert werden. Die Darstellung der Fig. 2 zeigt zunächst die Primermagazin-Wechselvorrichtung 2 in einer Parkstellung P, in welcher der nachfolgend noch näher erläuterte Schwenkarm 3 parallel zum Dach 12.1 des Turms 12 angeordnet und über eine Fixiervorrichtung 7 am Dach 12.1 des Turms 12 arretiert ist. In dieser Parkposition P besteht unterhalb der Primermagazin-Wechselvorrichtung 2 ausreichend Platz, um die Waffe 13 in Elevation zu richten, damit die Waffe 13 bei einer Schussabgabe ungehindert zurücklaufen kann. Die Primermagazin-Wechselvorrichtung 2 befindet sich insofern im normalen Betrieb der Waffe 13 in dieser Parkposition P und kommt erst dann zum Einsatz, wenn das sich in dem Verschluss 14 der Waffe 13 befindliche Primermagazin 9 keine Primer mehr enthält und dieses durch ein gefülltes Primermagazin 9 ausgetauscht werden muss.

Die einzelnen Bestandteile der Primermagazin-Wechselvorrichtung 2 sowie auch des Primermagazin-Depots 8 sind anhand der Explosionsansicht der Fig. 3 zu erkennen. Die Primermagazin-Wechselvorrichtung 2 besteht im Wesentlichen aus einem Schwenkarm 3, einer an dem Schwenkarm 3 angeordneten Haltevorrichtung 5, einer Greifvorrichtung 5.1, einer Verschlussbetätigung 6 sowie einem Schwenkantrieb 4, über welche der Schwenkarm 3 und alle am Schwenkarm 3 angeordneten Komponenten gemeinsam um die Schwenkachse A hin und her geschwenkt werden können, um Primermagazine 9 zwischen dem Primermagazin-Depot 8 und dem Primermagazin-Einschub 14.1 hin- und herzubewegen.

Zunächst soll nun anhand der Darstellungen der Fig. 4a bis 4d die Ausgestaltung des Schwenkantriebs 4 näher erläutert werden. Der Schwenkantrieb 4 weist zunächst einen Elektromotor 4.1 auf, der mit dem Bordnetz des Fahrzeugs 10 verbunden ist und der über dieses mit elektrischer Energie gespeist wird. Der Elektromotor 4.1 ist über ein nachfolgend noch näher beschriebenes Getriebe 4.2 mit dem Schwenkarm 3 gekoppelt, so dass über den Elektromotor 4.1 der Schwenkarm 3 um die Schwenkachse A hin- und hergeschwenkt werden kann. Insgesamt befinden sich der Elektromotor 4.1 und das Getriebe 4.2 dabei in einer liegenden Anordnung, so dass der gesamte Schwenkantrieb 4 möglichst flachbauend ausgestaltet und insgesamt sehr nahe am Dach 12.1 des Turms 12 angeordnet ist und im Inneren des Turms 12 nur wenig Platz erfordert.

Das Getriebe 4.2 besteht nun aus mehreren miteinander kämmenden Ritzeln und Zahnrädern. Der Elektromotor 4.1 treibt zunächst das Antriebsritzel 4.21 an, welches bspw. in der Darstellung der Fig. 4c zu erkennen ist. Dieses Antriebsritzel 4.21 kämmt mit einem Teil-Zahnrad 4.22, welches nur in etwa einen Mittelpunktwinkel von ca. 120 aufweist und insofern im Vergleich zu einem Vollzahnrad nur etwa ein Drittel so groß ist. Dieses Teil-Zahnrad 4.22 ist auf einer gemeinsamen Welle mit dem einen kleineren Zahnkranz aufweisenden Zahnrad 4.23 angeordnet, so dass sich das Teil-Zahnrad 4.22 und das Zahnrad 2.23 gleichläufig drehen. Das Zahnrad 2.23 kämmt wiederum mit einem Abtriebsritzel 4.24, welches auf der Abtriebswelle 4.3 angeordnet ist. Durch eine Drehung des Elektromotors 4.1 bzw. des Antriebsritzels 4.21 wird diese Drehbewegung über das Getriebe 4.2 in eine Drehbewegung der Abtriebswelle 4.3 umgewandelt.

Auf der Antriebswelle 4.3 ist der in der Darstellung der Fig. 5a, 5b näher dargestellte Schwenkarm 3 drehfest angeordnet, so dass eine Drehbewegung der Abtriebswelle 4.3 zu einer entsprechenden Schwenkbewegung des Schwenkarms 3 führt. Die Schwenkachse A des Schwenkarms 3 entspricht dabei der Längs- bzw. der Symmetrieachse der Abtriebswelle 4.3.

Die verschiedenen Zahnräder und Ritzel sind in einem gemeinsamen Getriebegehäuse 4.4 angeordnet, welches im Wesentlichen aus zwei vertikal und parallel zueinander angeordneten Platten und einer die beiden Platten miteinander verbindenden Deckplatte besteht. Die einzelnen Zahnräder und Ritzel sind jeweils in den beiden Platten drehbar gelagert und über die Deckplatte ist das Getriebegehäuse 4.4 und damit der gesamte Schwenkantrieb 4 an der Innenseite des Dachs 12.1 des Turms 12 befestigt.

Der Schwenkarm 3 weist zunächst zwei sich parallel zueinander erstreckende balkenförmige Träger 3.4 auf, die an ihrem hinteren Ende jeweils eine Wellenbohrung 3.6 aufweisen, durch die sich das Abtriebsritzel 4.24 hindurcherstrecken kann. Die beiden Träger 3.4 sind dann an den Außenseiten der beiden Platten des Getriebegehäuses 4.4 an, so dass das Getriebegehäuse 4.4 ein Stück bis zwischen die beiden Träger 3.4 hineinreicht, so wie dies insbesondere in der Darstellung der Fig. 2 zu erkennen ist.

Am gegenüberliegenden Ende der Schwenkachse A bzw. der Wellenbohrungen 3.6 ist jeder der beiden Träger 3.4 mit einem Anschlag 3.5 versehen.

Wenn über die Primermagazin-Wechselvorrichtung 2 in der nachfolgend noch näher beschriebenen Weise ein leeres Primermagazin 9 aus einem Primermagazin-Einschub 14.1 entnommen oder ein volles Primermagazin 9 in den Primermagazin-Einschub 14.1 eingeschoben werden soll, muss der Schwenkarm 3 über den Schwenkantrieb 4 in eine Position verbracht werden, in welcher die beiden Anschläge 3.5 an der Waffe 13 anliegen. Denn nur in dieser festdefinierten Übergabeposition U2 ist eine Übergabe eines Primermagazins 9 zwischen der Primermagazin-Wechselvorrichtung 2 und dem Verschluss 14 bzw. dem Primermagazin-Einschub 14.1 möglich.

Auf ihrer Oberseite weisen die beiden Träger 3.4 eine Schlittenführung 3.8 auf, die eine Bewegung in linearer Richtung L eines Schlittens 3.3 entlang der Träger erlaubt. Der Schlitten 3.3 stützt sich dabei über die Schlittenführung 3.8 auf der Oberseite der Träger ab. Der Schlitten 3.3 ist von plattenförmiger Geometrie und dieser über einen Antrieb 3.1 in Richtung L hin- und herbewegbar. So wie dies anhand der Darstellungen der Fig. 5a und 5b zu erkennen ist, ist der Antrieb 3.1 ebenfalls an einem der Träger 3.4 gelagert und dieser wird somit bei einer Schwenkbewegung um die Schwenkachse A mitbewegt.

Die von dem Antrieb 3.1 angetriebene Welle erstreckt sich dabei quer zur Richtung L und damit auch quer zur Hauptausdehnungsrichtung der beiden Träger 3.4. Auf der Welle ist ein Ritzel 3.2 drehfest angeordnet, welches insofern über den Antrieb 3.1 hin- und hergedreht werden kann. Das Ritzel 3.2 kämmt mit einer Zahnstange 3.9, die mit dem Schlitten 3.3 verbunden ist, so dass über eine Drehung des Ritzels 3.2 der Schlitten 3.3 in Richtung L hin- und herbewegt werden kann. Der Schlitten 3.3 gleitet dabei auf der Oberseite der beiden Träger 3.4 bzw. auf der Schlittenführung 3.8 ab.

Die Oberseite 3.31 des Schlittens 3.3, die in der Darstellung der Fig. 5a zu erkennen ist, ist weitestgehend eben, so dass diese in der Parkposition P parallel zum Dach 12.1 des Turms 12 angeordnet und der gesamte Schwenkarm 3 möglichst nach an das Dach 12.1 herangebracht werden kann. Die Unterseite 3.32 des Schlittens 3.3, die sich insofern zwischen den beiden Trägern 3.4 befindet, ist als Montagefläche 3.7 ausgestaltet und auf dieser sind die nachfolgend noch näher beschriebene Haltevorrichtung 5, die Greifvorrichtung 5.1 und die Verschlussbetätigung 6 angeordnet, die insofern bei einer linearen Bewegung des Schlittens 3.3 als Einheit in linearer Richtung L gegenüber den beiden Trägern 3.4 hin- und herbewegt werden können.

Die Haltevorrichtung 5 dient zunächst zur Aufnahme des Primermagazins 9, so dass dieses zusammen mit dem Schwenkarm 3 um die Schwenkachse A verschwenkt und zusammen mit dem Schlitten 3.3 in linearer Richtung L bewegt werden kann. Die Haltevorrichtung 5 ist im vorderen Bereich der Unterseite 3.32 des Schlittens 3.3 angeordnet und diese steht nach vorne gegenüber dem Schlitten 3.3 hervor, so dass die Haltevorrichtung 5 mit dem aufzunehmenden Primermagazin 9 in Kontakt gebracht werden kann.

Die konstruktive Ausgestaltung der Haltevorrichtung 5 ist bspw. in den Darstellungen der Fig. 6a und 6b zu erkennen. Die Darstellung der Fig. 6a zeigt die Haltevorrichtung 5 dabei von unten, also aus Sicht in Richtung der Unterseite 3.32 des Schlittens 3.3. Die Haltevorrichtung 5 weist vier einen kastenförmigen Aufnahmebereich 5.08 bildende Bereiche auf, nämlich einen unteren Bereich 5.01, einen parallel angeordneten oberen Bereich 5.04 sowie zwei parallel zueinander und senkrecht zu den anderen Bereichen 5.01, 5.04 angeordnete Seitenbereiche 5.02. Diese vier Bereiche 5.01, 5.02, 5.04 liegen umfangsseitig an dem Primermagazin 9 an, so dass dieses in der Haltevorrichtung 5 nicht verkippen kann. Die Haltevorrichtung 5 ist dabei im Vergleich zum Primermagazin 9 kurz und sie nimmt lediglich den hinteren Teil des Primermagazins 9 auf. Zudem ist der untere Bereich 5.01 zur Minimierung des erforderlichen Bauraums deutlich kürzer als der obere Bereich 5.04, so wie dies anhand der Darstellung der Fig. 6a zu erkennen ist. Die beiden Seitenbereiche 5.02 weisen daher eine L-förmige Kontur auf.

Alle mit dem Primermagazin 9 in Kontakt kommenden Innenflächen der Bereiche 5.01, 5.02, 5.04 sind mit Haltepads 5.06 ausgestattet, die einen direkten und ggf. die Oberfläche der Primermagazine 9 beschädigenden Kontakt der Bereiche 5.01, 5.02, 5.04 verhindern. Im vorderen Bereich weisen die Haltepads 5.06 Anlaufschrägen 5.07 auf, was eine Zentrierung des aufzunehmenden Primermagazins 9 ermöglicht. Insofern wird verhindert, dass es zu einem Zusammenstoßen kommt, falls die Haltevorrichtung 5 oder das Primermagazin 9 bei der Aufnahme nicht exakt in einer Linie ausgerichtet sind.

So wie dies anhand der Darstellung der Fig. 6a weiterhin zu erkennen ist, weist der obere Bereich 5.04 eine als Langloch ausgestaltete Führung 5.05 auf, die korrespondierend zu dem in der Darstellung der Fig. 8 zu erkennenden Führungsstift 9.1 des Primermagazins 9 ausgestaltet ist. Wenn das Primermagazin 9 in die Haltevorrichtung 5 eingeführt bzw. wenn die Haltevorrichtung 5 in der nachfolgend noch näher beschriebenen Weise über das aufzunehmende Primermagazin 9 geschoben wird, wird der Führungsstift 9.1 in die Führung 5.05 eingeführt und dieser sorgt somit für eine zuverlässige Relativbewegung zwischen Haltevorrichtung 5 und Primermagazin 9.

Zwar ist das Primermagazin 9 in der Haltevorrichtung 5 aufgrund dessen geometrischer Ausgestaltung zuverlässig gehalten und es kann in der Haltevorrichtung 5 nicht kippeln, allerdings kann die Haltevorrichtung 5 selbst eine axiale Bewegung des Primermagazins 9 in oder aus der Haltevorrichtung 5 nicht verhindern. Um das Primermagazin 9 somit in der Haltevorrichtung 5 zu fixieren, so dass dieses auch bei schnellen Bewegungen der Haltevorrichtung 5 nicht aus dieser herausfällt, ist eine Greifvorrichtung 5.1 vorgesehen. Die Greifvorrichtung 5.1 ist in der Darstellung der Fig. 6a aber insbesondere auch in der Darstellung der Fig. 6c zu erkennen. Die beiden einander gegenüberliegenden Seitenbereiche 5.02 der Haltevorrichtung 5 weisen jeweils eine im Wesentlichen schlitzförmige Ausnehmungen 5.03 auf, durch die die nachfolgend noch näher erläuterten Hakenabschnitte 5.9 der Greifvorrichtung 5.1 in den Aufnahmebereich 5.08 der Haltevorrichtung 5 und damit auch in die Kontur des Primermagazins 9 eingeschwenkt werden können, um das Primermagazin 9 formschlüssig in der Haltevorrichtung 5 zu sichern.

Die Greifvorrichtung 5.1 weist zunächst zwei um die Drehpunkte 5.4 schwenkbar an der Haltevorrichtung 5 gelagerte Greifarme 5.3 auf, die zwischen einer Sicherungsstellung S, die in der rechten Darstellung der Fig. 6c gezeigt ist, und einer Entsicherungsstellung E, die in der linken Darstellung der Fig. 6c gezeigt ist, hin- und herschwenkbar sind. Die Greifarme 5.3 sind endseitig jeweils mit einem Hakenabschnitt 5.9 ausgestattet, die einander zugewandt sind. Die beiden Hakenabschnitte 5.9 können dabei zur Sicherung des Primermagazins 9 wahlweise in den Aufnahmebereich 5.08 eingeschwenkt werden.

Um die Hakenabschnitte 5.9 bzw. die Greifarme 5.3 um die Drehpunkte 5.4 zu verschwenken, ist ein Antrieb 5.2 vorgesehen. Bei diesem Antrieb 5.2 handelt es sich um einen Pneumatikantrieb, der mit dem Pneumatiknetz des Fahrzeugs 10 verbunden ist und der auf der Unterseite des Schlittens 3.3 montiert ist, sowie dies bei einem Vergleich der Darstellungen der Fig. 6a und 5b ersichtlich wird. Über den Antrieb 5.2 lässt sich eine Steuerstange 5.8 in linearer Richtung bewegen. Die Steuerstange 5.8 ist mit einem Kulissenstück 5.6 verbunden, welches einen breiteren Abschnitt 5.61 und einen schmaleren Abschnitt 5.62 aufweist, so wie dies anhand der Darstellung der Fig. 6c zu erkennen ist. Die Greifarme 5.3 sind im hinteren Bereich jeweils mit einer Rolle 5.5 versehen, die auf dem Kulissenstück 5.6 abrollen. In der Darstellung der Fig. 6a ist eine Feder 5.7 zu erkennen, die die beiden Greifarme 5.3 in die Entsicherungsstellung E vorspannt und somit die beiden mit den Rollen 5.5 versehenen hinteren Enden der Greifarme 5.3 zusammendrückt. Insofern werden durch die Feder 5.7 die beiden Rollen 5.5 gegen das Kulissenstück 5.6 gedrückt, was somit zu einer Schwenkbewegung der Greifarme 5.3 um die jeweiligen Drehpunkte 5.4 bei einer linearen Bewegung der Steuerstange 5.8 bzw. des Kulissenstücks 5.6 führt.

So wie dies in der linken Darstellung der Fig. 6c zu erkennen ist, liegen die Rollen 5.5 im schmaleren Abschnitt 5.62 an dem Kulissenstück 5.6 an. Der Abstand der beiden Rollen 5.5 ist somit vergleichsweise gering und die beiden Greifarme 5.3 befinden sich in der Entsicherungsstellung E, in welcher die beiden auf der gegenüberliegenden Seite der Drehpunkte 5.4 angeordneten Hakenabschnitte 5.9 aus dem Aufnahmebereich 5.08 herausgeschwenkt sind. Wird nun das Kulissenstück 5.6 über die Steuerstange 5.8 in linearer Richtung bewegt, rollen die beiden Rollen 5.5 auf dem Kulissenstück 5.6 ab und werden aufgrund des breiteren Abschnitts 5.61 auseinandergedrückt. Dabei wird die Feder 5.7 gespannt. Da der Abstand der beiden Rollen 5.5 durch den breiteten Abschnitt 5.62 des Kulissenstücks 5.6 vergrößert wird und die beiden hinteren Abschnitte der Greifarme 5.3 somit auseinandergedrückt werden, werden die vorderen Abschnitte der Greifarme 5.3 mit den daran angeordneten Hakenabschnitten 5.9 aufeinander zubewegt und somit in den Aufnahmebereich 5.08 eingeschwenkt. Wenn sich in dem Aufnahmebereich 5.08 bzw. in der Haltevorrichtung 5 ein Primermagazin 9 befindet, können die beiden Hakenabschnitte 5.9 in die seitlichen Führungsnuten 9.3 des Primermagazins 9 eingreifen und das Primermagazin 9 somit in der Haltevorrichtung 5 sichern.

Wenn ein gesichertes Primermagazin 9 wieder freigegeben werden soll, muss das Kulissenstück 5.6 in entgegengesetzter Richtung bewegt und insofern ein Stück aus dem Bereich zwischen den beiden Greifarmen 5.3 herausgezogen werden. Dabei rollen die Rollen 5.5 auf dem Kulissenstück 5.6 ab, bis diese den schmaleren Abschnitt 5.62 erreicht haben. Dabei werden die beiden Hakenabschnitte 5.9 dann wieder aus dem Aufnahmebereich 5.08 der Haltevorrichtung 5 herausgeschwenkt und das Primermagazin 9 wird freigegeben. Durch die lineare Bewegung der Steuerstange 5.8 kann somit die zangenartige Greifvorrichtung 5.1 wahlweise und auf automatischem Wege ohne manuellen Eingriff geöffnet und geschlossen werden.

Unterhalb der Haltevorrichtung 5 ist eine Verschlussbetätigung 6 angeordnet, deren Aufbau und Funktionsweise nachfolgend anhand der Darstellungen der Fig. 5b, 6d und 6a näher beschrieben werden soll. Die Verschlussbetätigung 6 dient zunächst dazu, die in der Darstellung der Fig. 1e zu erkennende Primermagazin-Verriegelung 14.3 zu ver- oder zu entriegeln. Die Primermagazin-Verriegelung 14.3 funktioniert dabei im Grunde wie ein Vorreiberverschluss, bei welchem ein Vorreiber durch eine Drehung ein zu sicherndes Element wahlweise hintergreifen kann. Die Primermagazin-Verriegelung 14.3 weist zur Drehung eine Schnittstelle auf, die einen vergleichsweise schmalen Vorsprung nach Art einer Feder umfasst, so wie dies auch anhand der Darstellung der Fig. 1e zu erkennen ist.

Vor dem Wechsel eines Primermagazins 9 muss somit die Primermagazin-Verriegelung 14.3 zunächst aus der Verriegelungsstellung in die Entriegelungsstellung überführt werden. Um eine entsprechende Drehbewegung zu realisieren, weist die Verschlussbetätigung 6 ein drehbares Betätigungselement 6.2 auf. Dieses Betätigungselement 6.2 weist eine schlitzförmige Betätigungsschnittstelle 6.3 auf, die in der Darstellung der Fig. 6d gut zu erkennen ist. Diese Betätigungsschnittstelle 6.3 ist in geometrischer Hinsicht an die Schnittstelle der Primermagazin-Verriegelung 14.3 angepasst, denn die Betätigungsschnittstelle 6.3 weist eine schlitzförmige Nut auf, in die die vorspringende Feder der Primermagazin-verriegelungsseitigen Schnittstelle hineinpasst. Wenn die beiden Schnittstellen somit formschlüssig miteinander verbunden sind, kann über eine Drehung des Betätigungselements 6.2 die Primermagazin-Verriegelung 14.3 verriegelt oder entriegelt werden.

Zur entsprechenden Bewegung weist die Verschlussbetätigung 6 zunächst einen pneumatischen Antrieb 6.1 auf, so dass die Ver- und Entriegelung auf automatischem Wege und ohne manuellen Eingriff erfolgen kann. Der pneumatische Antrieb 6.1 kann dabei mit dem Pneumatiknetz des Fahrzeugs 10 gekoppelt sein. Der Antrieb 6.1 ist als Linearantrieb ausgestaltet und dieser weist eine in linearer Richtung entlang einer Betätigungsachse G hin- und herbewegbare Antriebsstange 6.7 auf, die insbesondere in der geschnittenen Darstellung der Fig. 6d zu erkennen ist. Die Antriebsstange 6.7 ist am vorderen Ende mit einem Führungsschlitten 6.4 gekoppelt, so dass der Schlitten über den Antrieb 6.1 in linearer Richtung bewegt werden kann. Der insgesamt plattenförmig ausgestaltete Führungsschlitten 6.4 ist dabei zwischen den als Anschlägen fungierenden Halteelementen 6.8 hin- und herbewegbar, wobei der Führungsschlitten 6.4 in der Verriegelungsstellung an dem einen Halteelement 6.8 und in der Entriegelungsstellung entsprechend an dem anderen Halteelement 6.8 angeordnet ist. Dies ist bspw. auch anhand der beiden in der Darstellung der Fig. 6d gezeigten Stellungen ersichtlich.

Die beiden Halteelemente 6.8 sind von plattenförmiger Geometrie und diese erstrecken sich quer zur Bewegungsrichtung des Führungsschlitten 6.4. Die beiden Halteelemente 6.8 sind über zwei Führungsstreben 6.5 miteinander verbunden, wobei sich die beiden Führungsstreben 6.5 parallel zur Längsachse des Betätigungselements 6.2 und damit auch parallel zur Bewegungsrichtung des Führungsschlittens 6.4 erstrecken. Daneben kommt den Führungsstreben 6.5 auch noch eine Führungsfunktion zu. Denn diese erstrecken sich durch den Führungsschlitten 6.4, der insofern nach Art einer Katze auf den beiden Führungsstreben 6.5 lineargeführt ist.

Das eigentliche Betätigungselement 6.2 ist von schraubenförmiger Geometrie und dieses weist einen Kopfabschnitt 6.21 und einen Zylinderabschnitt 6.22 auf. Der Kopfabschnitte 6.21 weist dabei die Betätigungsschnittstelle 6.3 auf und dieser ist einstückig mit dem Zylinderabschnitt 6.22 verbunden. Der Zylinderabschnitt 6.22 ist drehbeweglich in zumindest dem Vorderen der beiden Halteelemente 6.8 gelagert. Insgesamt ist das Betätigungselement 6.2 in axialer Richtung im Hinblick auf die Betätigungsachse G, also in Richtung der Längsrichtung des Betätigungselements 6.2, unbeweglich angeordnet und somit lediglich um seine Längsachse drehbar. Zur Betätigung bzw. zur Drehung des Betätigungselements 6.2 ist nun der Führungsschlitten 6.4 mit dem Zylinderabschnitt 6.22 gekoppelt. Der Zylinderabschnitt 6.22 weist dafür eine spiralförmige Kulisse 6.6 auf, in der ein sich in vertikaler Richtung und mit dem Führungsschlitten 6.4 gekoppelter Führungsstift 6.9 angeordnet ist. Die Kulisse 6.6 erstreckt sich dabei spiralförmig um die Betätigungsachse G. Der Führungsstift 6.9 ist über den Führungsschlitten 6.4 in linearer Richtung bewegbar. Durch die Führung des Führungsstiftes 6.9 in der Kulisse 6.6 wird der Zylinderabschnitt 6.22 und damit das gesamte Betätigungselement 6.2 bei einer linearen Bewegung des Führungsschlittens 6.4 gedreht. Bei einer Bewegung des Führungsschlittens 6.4 in einer ersten Richtung dreht sich das Betätigungselement 6.2 dabei in einer ersten Richtung und bei einer Bewegung des Führungsschlittens 6.4 in entgegengesetzter Richtung dreht sich dann entsprechend auch das Betätigungselement 6.2 in entgegengesetzter Richtung. Somit lässt sich über den Antrieb 6.1 die Primermagazin-Verriegelung 14.3 auf automatischem Wege ver- oder entriegeln.

Da die Verschlussbetätigung 6 an der Haltevorrichtung 5 angeordnet ist, ist diese über eine Bewegung des Schlittens 3.3 zusammen mit der Haltevorrichtung 5 linear hin- und herbewegbar. Um den Bauraum möglichst kompakt zu halten, weist die Haltevorrichtung 5 im unteren Bereich 5.01 eine kreissegmentförmige Aussparung 5.09 auf, die bspw. in der Darstellung der Fig. 6b zu erkennen ist. Diese Aussparung 5.09 ist an die kreis- bzw. zylinderförmige Geometrie des Kopfabschnitts 6.21 der Verschlussbetätigung 6 angepasst, so dass die Verschlussbetätigung 6 und die Haltevorrichtung 5 sehr kompakt montiert sein können. In der Darstellung der Fig. 6a ist die Verschlussbetätigung 6 der besseren Verdeutlichung halber ein Stück von der Haltevorrichtung 5 wegbewegt. In der montierten Stellung ragt dann aber die Verschlussbetätigung 6 gemäß der Darstellung der Fig. 6b von unten in die Kontur der Haltevorrichtung 5 hinein. Dies ist auch in der Darstellung der Fig. 5b zu erkennen.

Nachfolgend soll nun das Primermagazin-Depot 8 insbesondere im Hinblick auf die Fig. 7 und 10a bis 10c näher beschrieben werden. Das Primermagazin-Depot 8 weist zunächst zwei nebeneinander beabstandet zueinander angeordnete Depotregister 8.4 auf. Diese Depotregister 8.4 sind von schachtförmiger Geometrie und sie bestehen im Wesentlichen aus zwei sich parallel zueinander erstreckenden Platten, zwischen denen ein oder auch mehrere Aufnahmeplätze 8.1 jeweils zur Aufnahme eines Primermagazins 9 angeordnet sind. So wie dies bspw. anhand der Darstellung der Fig. 7 zu erkennen ist, weist das rechte Depotregister 8.4 dabei zwei Aufnahmeplätze 8.1 und das linke Depotregister 8.1 nur einen Aufnahmeplatz 8.1 auf.

Zunächst ist jedem Aufnahmeplatz 8.1 eine Primermagazin-Halterung 8.2 zugeordnet, die seitlich vorspringende Führungsschienen 8.7 aufweist. Diese Führungsschienen 8.7 sorgen dafür, dass die Primermagazine 9 in axialer Richtung in die Halterungen 8.2 eingeschoben werden können und in den Halterungen nicht verkippen können. Das rechte Depotregister 8.4 weist dabei zwei übereinander angeordnete Halterungen 8.2 mit entsprechenden Führungsschienen 8.7 auf, so dass in diesem Depotregister 8.4 zwei Primermagazine 9 übereinander angeordnet und bevorratet werden können. In dem anderen Depotregister 8.4 ist hingegen nur im oberen Bereich eine Halterung 8.2 mit entsprechenden Führungsschienen 8.7 angeordnet und unterhalb dieser Halterung 8.2 bzw. dieses Aufnahmeplatzes 8.1 ist ein Freiplatz 8.5 vorgesehen. In dem linken Depotregister 8.4 kann insofern nur ein einziges Primermagazin 9 bevorratet werden. Durch den Freiplatz 8.5 besteht unterhalb der oberen Halterung 8.2 bzw. unterhalb von dem sich in dem Aufnahmeplatz 8.1 befindlichen Primermagazin 9 ausreichend Platz bspw. für Teile einer Ladevorrichtung bzw. eines Ansetzers, über welchen Geschossen und/oder Treibladungen von hinten in das Waffenrohr 13.1 eingebracht werden können.

So wie dies anhand der Darstellung der Fig. 7 weiterhin zu erkennen ist, sind die beiden Depotregister 8.4 auf zwei im Wesentlichen in horizontaler Richtung verlaufenden schienenförmigen Führungen 8.3 angeordnet. An ihren Außenseiten sind die Depotregister 8.4 mit pneumatischen Antrieben 8.6 verbunden, über welche die Depotregister 8.4 entlang der Führungen 8.3 hin- und herbewegt werden können. Um somit ein Primermagazin 9 in einen Aufnahmeplatz 8.1 eines Depotregisters 8.4 zu überführen, muss das entsprechende Depotregister 8.4 zunächst aus der in der Darstellung der Fig. 7 dargestellten Bevorratungsposition B in eine Transferposition T überführt werden, die bspw. in der Darstellung der Fig. 10e zu erkennen ist und auf die nachfolgend auch noch näher eingegangen werden wird. In der gegenüber der Transferposition T weiter außen angeordneten Bevorratungsposition B sind die Primermagazine 9 in den Depotregistern 8.4 gesichert, so dass diese nicht in unbeabsichtigter Weise aus den Depotregistern 8.4 herausfallen können.

Zur Sicherung der Primermagazine 9 sind Hinterführungen 8.8 vorgesehen, die bspw. in der Darstellung der Fig. 10a und 10c zu erkennen sind. Dabei ist jedem Depotregister 8.4 eine Hinterführung 8.8 vorgesehen. Bei den Hinterführungen 8.8 handelt es sich im Wesentlichen um ortsfest und somit unbeweglich angeordnete plattenförmige Elemente, an denen die im Depotregister 8.4 steckenden Primermagazine 9 rückseitig anliegen können. Um ein Primermagazin 9 somit im Primermagazin-Depot 8 einzulagern, wird das jeweilige Primermagazin-Depot 8 zunächst in die Transferposition T verbracht. Dann kann das Primermagazin 9 in Einschubrichtung V in das ausgewählte Depotregister 8.4 bzw. in den ausgewählten Aufnahmeplatz 8.1 überführt werden. In dieser eingesteckten Position ist das Primermagazin 9 zwar bereits zu einem gewissen Grad gesichert bzw. vorverriegelt, jedoch noch nicht ausreichend gegen ein unbeabsichtigtes Herausfallen gesichert.

Wenn das Depotregister 8.4 dann jedoch aus der Transferstellung T in die Bevorratungsposition B überführt wird, wird das Primermagazin 9 hinter die feststehende Hinterführung 8.8 bewegt. In der Bevorratungsposition B ist das Primermagazin 9 somit im Grunde zwischen der Hinterführung 8.8 und dem Depotregister 8.4 angeordnet und dann somit nicht mehr in bzw. entgegen der Einschubrichtung V bewegbar. Dies ist auch anhand der Darstellung der Fig. 10c zu erkennen, in welcher dargestellt ist, dass das Primermagazin 9 rückseitig an der Hinterführung 8.8 anliegt und insofern nicht bewegbar ist. Die den Depotregistern 8.4 zugewandte Seite der Hinterführungen 8.8 ist als Haltefläche 8.91 ausgestaltet, an der die in dem jeweiligen Depotregister 8.8 eingelagerten Primermagazine 9 rückseitig anliegen, so dass eine Bewegung in der Bevorratungsstellung B zuverlässig verhindert wird.

Weiterhin sind aber die in die Primermagazin-Halterungen 8.2 eingesteckten Primermagazine 9 auch bereits in der Bevorratungsstellung B vorverrieglt. Die Primermagazin-Halterungen 8.2 weisen dafür jeweils ein Kulissenstück 8.21 auf, weiches eine doppeltgekrümmte Kulisse aufweist, so wie dies anhand der Darstellung der Fig. 10c zu erkennen ist. Wenn das Primermagazin 9 in die Primermagazin-Halterung 8.2 eingeführt wird, taucht der hervorstehende Pin eines Takthebels 9.2 in die Öffnung des Kulissenstücks 8.21 ein. Der entsprechende Pin ist dabei entgegen einer Feder bewegbar gelagert, so dass dieser bei einer Bewegung des Primermagazins 9 in Einschubrichtung V entgegen der Kraft der Feder ausgelegt wird. Erst wenn das Primermagazin 9 seine endgültige Position im Depotregister 8.4 bzw. in der Primermagazin-Halterung 8.4 erreicht hat und der Pin am Ende des Kulissenstücks 8.21 angelangt ist, so wie dies in der Darstellung der Fig. 10c zu erkennen ist, ist die den Pin vorspannende Feder entspannt. Da es insofern erforderlich ist, die Feder bei einem Herausziehen des Primermagazins 9 aus der Halterung 8.2 entgegen der Einstreckrichtung V zu komprimieren, sorgt die Feder für eine Art Vorverriegelung, wenn das Depotregister 8.4 noch nicht hinter die Hinterführung 8.8 in die Bevorratungsstellung B bewegt wurde.

So wie dies insbesondere anhand der Darstellung der Fig. 7 und auch der Fig. 10b ersichtlich wird, sind die übereinander angeordneten Primermagazin-Halterungen 8.2 eines Depotregisters 8.4 nicht parallel zueinander angeordnet, sondern diese sind vielmehr strahlförmig und auf die Schwenkachse A zulaufend angeordnet. Entsprechend sind auch die Hinterführungen 8.8 bzw. die Halteflächen 8.81 nicht gerade, sondern gemäß der Darstellung der Fig. 10b konvex gekrümmt. Somit sind auch die Einschubrichtungen V nicht parallel zueinander angeordnet, sondern diese schneiden sich vielmehr ebenfalls in der Schwenkachse A.

Nachfolgend sollen nun anhand der Darstellungen der Fig. 9a bis 9k sowie der Fig. 10d bis 10e die einzelnen Abläufe zum vollautomatischen Austausch eines leeren Primermagazins 9 gegen ein gefülltes Primermagazin 9 beschrieben werden. In der Darstellung der Fig. 9a befindet sich die Primermagazin-Wechselvorrichtung 2 zunächst in der Parkposition P, in welcher der Schwenkarm 3 über die Fixiervorrichtung 7 am Dach 12.1 des Turms 12 arretiert ist, so dass insbesondere der Schwenkantrieb 4 auch nach längerer Zeit nicht nachgetaktet werden muss. Das Primermagazin 9 ist in dem Primermagazin-Einschub 14.1 gesichert und für die Zündung der Treibladungen kann jeweils ein Primer aus dem Primermagazin 9 verwendet werden, bis das Primermagazin 9 leer ist.

Um das leere Primermagazin 9 nun gegen ein neues Primermagazin 9 zu tauschen, muss das leere Primermagazin 9 zunächst aus dem waffenseitigen Primermagazin-Einschub 14.1 herausgezogen und dann im Primermagazin-Depot 8 eingelagert werden. Dafür wird zunächst der Schwenkarm 3 durch den Schwenkantrieb 4 um die Schwenkachse A aus der Parkstellung in die in der Darstellung der Fig. 9b dargestellte zweite Übergabeposition U2 verbracht. Daher befinden sich der Schlitten 3.3 und damit auch die Haltevorrichtung 5 in einer Bewegungsposition N, in welcher der Schlitten 3.3 möglichst nahe an die Schwenkachse A herangefahren wurde. Sobald die Anschläge 3.5 der beiden Träger 3.4 an der Waffe 13 anliegen und der Schwenkarm 3 insofern die zweite Übergabeposition U2 erreicht hat, wird der Antrieb 3.1 aktiviert und der Schlitten 3.3 wird aus der Bewegungsposition N in die Wechselposition W bewegt. Da der Abstand des Schlittens 3.3 in der Wechselposition W von der Schwenkachse A größer ist als in der Bewegungsposition N, wird der Schlitten 3.3 insofern in die Wechselposition W ausgefahren. Diese Stellung ist in der Darstellung der Fig. 9c zu erkennen.

In dieser Stellung umgreift die Haltevorrichtung 5 das Ende des Primermagazins 9 und die Verschlussbetätigung 6 bzw. die Betätigungsschnittstelle 6.3 ist in der Lage, die Primermagazin-Verriegelung 14.3 zu entriegeln, so wie dies vorstehend bereits beschrieben wurde. Zudem werden in dieser Position die Greifarme 5.3 der Greifvorrichtung 5.1 bzw. die endseitigen Hakenabschnitte 5.9 in den Aufnahmebereich 5.08 eingeschwenkt, um das Primermagazin 9 in der Haltevorrichtung 5 zu fixieren. Wenn das Primermagazin 9 dann entsprechend in der Haltevorrichtung 5 fixiert ist und die Primermagazin-Verriegelung 14.3 entriegelt wurde, kann der Schlitten 3.3 wieder eingefahren bzw. aus der Wechselposition W zurück in die Bewegungsposition N bewegt werden. Dabei wird das Primermagazin 9 dann in linearer Richtung aus dem Primermagazin-Einschub 14.1 herausgezogen.

In einem nächsten Schritt wird der Schwenkarm 3 über den Schwenkantrieb 4 in die erste Übergabeposition U1 bewegt, die in der Darstellung der Fig. 9d zu erkennen ist. Zudem wird das Depotregister 8.4, in welchem das leere Primermagazin 9 eingelagert werden soll, aus der Bevorratungsposition B in Richtung des anderen Depotregisters 8.4 in die Transferposition T verschoben. Gemäß der Darstellung in der Fig. 9e liegt dann das in der Haltevorrichtung 5 gehaltene Primermagazin 9 in einer Linie mit der Primermagazin-Halterung 8.2 des Depotregisters 8.4, in dem das Primermagazin 9 eingelagert werden soll.

Im nächsten Schritt wird dann der Schlitten 3.3 wieder ausgefahren und in die Wechselposition W verbracht. Dabei wird die Haltevorrichtung 5 in Richtung des Depotregisters 8.4 bewegt und das Primermagazin 9 in Einschubrichtung V in die entsprechende Primermagazin-Halterung 8.2 eingeführt. Wenn der Schlitten 3.3 dabei vollkommen ausgefahren ist, steckt das Primärmagazin 9 mit seinem einen Ende in der Primermagazin-Halterung 8.2 des Depotregisters 8.4 und mit seinem anderen Ende noch in der Haltevorrichtung 5. Diese Stellung ist in der Darstellung der Fig. 9f zu erkennen.

Um das Primermagazin 9 dann vollständig an das Primermagazin-Depot 8 zu übergeben, wird die Greifvorrichtung 5.1 geöffnet und der Schlitten 3.3 dann zurück in die Bewegungsposition N bewegt. Dabei gleitet die Haltevorrichtung 5 von dem Primermagazin 9 und die Vorverriegelung im Primermagazin-Depot 8 sorgt dafür, dass das Primermagazin 9 sich nicht mitbewegt, sondern dass dieses in der Halterung 8.2 des Depotregisters 8.4 stecken bleibt.

Sofern nun ein volles Primermagazin 9 aus dem anderen Depotregister 8.4 entnommen werden soll, müsste das Depotregister 8.4, in welches das Primermagazin 9 überführt wurde, zunächst wieder in die Bevorratungsposition B überführt werden. Gemäß der Darstellung der Fig. 9h und 10e soll im Ausführungsbeispiel nun jedoch das Primermagazin 9 entnommen werden, welches in demselben Depotregister 8.4 unterhalb des in das Primermagazin-Depot 8 eingelagerten Primermagazin 9 angeordnet ist. Dafür wird der Schwenkarm 3 zunächst um die Schwenkachse A in die dritte Übergabeposition U3 verschwenkt. In dieser Übergabeposition U3 fluchtet die Haltevorrichtung 5 entsprechend mit der unteren Halterung 8.2 des Depotregisters 8.4, was insofern auch den Grund für die strahlenförmige Ausrichtung der Halterungen 8.2 verdeutlicht.

Um nun das volle Primermagazin 9 aus dem Primermagazin-Depot 8 zu entnehmen, wird zunächst der Schlitten 3.3 wieder in die Wechselposition W ausgefahren. Dabei wird die Haltevorrichtung 5 von hinten auf das Primermagazin 9 aufgesteckt und der Führungsstift 9.1 taucht in die als Langloch ausgestaltete Führung 5.05 ein. Wenn die Haltevorrichtung 5 vollständig auf das Primermagazin 9 aufgesteckt wurde, wird die Greifvorrichtung 5.1 geschlossen und das Primermagazin 9 kann über eine Bewegung des Schlittens 3.3 in die Bewegungsposition N entgegen der Einschubrichtung V aus dem Primermagazin-Depot 8 herausgezogen werden.

Danach kann das entsprechende Depotregister 8.4 in die Bevorratungsposition B bewegt werden, wodurch das leere Primermagazin 9 hinter die Hinterführung 8.8 bewegt und somit dann formschlüssig in dem Primermagazin-Depot 8 aufgenommen ist. Dies ist in der Darstellung der Fig. 10d zu erkennen.

Um das volle Primermagazin 9 in den Primermagazin-Einschub 14.1 zu schieben, werden die vorstehend beschriebenen Schritte in umgekehrter Reihenfolge durchgeführt. Das heißt, der Schwenkarm 3 wird zunächst aus der dritten Überführungsposition U3 in die erste Überführungsposition U1 verschwenkt. In dieser liegt das Primermagazin 9 in einer Linie mit dem Primermagazin-Einschub 14.1. Dann wird der Schlitten 3.3 ausgefahren, wodurch das Primermagazin 9 in den Primermagazin-Einschub 14.1 eingefahren wird. Hat der Schlitten 3.3 die Wechselposition W erreicht, kann die Greifvorrichtung 5.1 gelöst und über die Verschlussbetätigung 6 die Primermagazin-Verriegelung 14.3 zur Verriegelung des Primermagazins 9 in dem Primermagazin-Einschub 14.1 in die Verriegelungsstellung überführt werden. Wenn der Schlitten 3.3 dann wieder eingefahren und in Richtung L zurück in die Bewegungsposition N bewegt wird, gleitet die Haltevorrichtung 5 vom Primermagazin 9 ab und dieses verbleibt in dem Verschluss 14 der Waffe 13. Diese Stellung ist in der Darstellung der Fig. 9k zu erkennen. Nach dem Austausch eines leeren Primermagazins 9 gegen ein volles Primermagazin 9 insofern abgeschlossen ist, kann der Schwenkarm 3 wieder zurück in die Parkposition P verbracht und dann über die Fixiervorrichtung 7 wieder am Dach 12.1 des Fahrzeugs 10 bzw. des Turms 12 fixiert werden.

### Bezugszeichen:

- 1: Primermagazin-Wechselbaugruppe
- 2: Primermagazin-Wechselvorrichtung
- 3: Schwenkarm
- 3.1: Antrieb
- 3.2: Ritzel
- 3.3: Schlitten
- 3.31: Oberseite
- 3.32: Unterseite
- 3.4: Träger
- 3.5: Anschlag
- 3.6: Wellenbohrung
- 3.7: Montagefläche
- 3.8: Schlittenführung
- 3.9: Zahnstange
- 4: Schwenkantrieb
- 4.1: Elektromotor
- 4.2: Getriebe
- 4.21: Antriebsritzel
- 4.22: Teil-Zahnrad
- 4.23: Zahnrad
- 4.24: Abtriebsritzel
- 4.3: Abtriebswelle
- 4.4: Getriebegehäuse
- 5: Haltevorrichtung
- 5.01: unterer Bereich
- 5.02: Seitenbereich
- 5.03: Ausnehmung
- 5.04: oberer Bereich
- 5.05: Führung
- 5.06: Haltepad
- 5.07: Anlaufschräge
- 5.08: Aufnahmebereich
- 5.09: Aussparung
- 5.1: Greifvorrichtung
- 5.2: Antrieb
- 5.3: Greifarm
- 5.4: Drehpunkt
- 5.5: Rolle
- 5.6: Kulissenstück
- 5.61: breiteren Abschnitt
- 5.62: schmaleren Abschnitt
- 5.7: Feder
- 5.8: Steuerstange
- 5.9: Hakenabschnitt
- 6: Verschlussbetätigung
- 6.1: Antrieb
- 6.2: Betätigungselement
- 6.21: Kopfabschnitt
- 6.22: Zylinderabschnitt
- 6.3: Betätigungsschnittstelle
- 6.4: Führungsschlitten
- 6.5: Führungsstrebe
- 6.6: Kulisse
- 6.7: Antriebsstange
- 6.8: Halteelement
- 6.9: Führungsstift
- 7: Fixiervorrichtung
- 8: Primermagazin-Depot
- 8.1: Aufnahmeplatz
- 8.2: Primermagazin-Halterung
- 8.21: Kulissenstück
- 8.3: Führung
- 8.4: Depotregister
- 8.5: Freiplatz
- 8.6: Antrieb
- 8.7: Führungsschiene
- 8.8: Hinterführung
- 8.81: Haltefläche
- 9: Primermagazin
- 9.1: Führungsstift
- 9.2: Takthebel
- 9.3: Führungsnut
- 9.4: Sicherungsnut
- 10: Fahrzeug
- 11: Fahrzeugwanne
- 12: Turm
- 12.1: Dach
- 12.2: Rückwand
- 12.3: Heckklappe
- 13: Waffe
- 13.1: Waffenrohr
- 14: Verschluss
- 14.1: Primermagazin-Einschub
- 14.2: Führung
- 14.3: Primermagazin-Verriegelung
- 15: Geschossdepot
- 16: Treibladungsdepot

- F: Fahrtrichtung
- T: Transferposition
- B: Bevorratungsposition
- V: Einschubrichtung
- P: Parkposition
- U1: erste Übergabeposition
- U2: zweite Übergabeposition
- U3: dritte Übergabeposition
- W: Wechselposition
- N: Bewegungsposition
- A: Schwenkachse
- L: Richtung
- S: Sicherungsstellung
- E: Entsicherungsstellung
- G: Betätigungsachse

## Patentansprüche

1. Primermagazin-Wechselvorrichtung zur Überführung eines Primermagazins (9) zwischen einem Primermagazin-Depot (8) und einem Primermagazin-Einschub (14.1) einer Waffe (13) mit einer Haltevorrichtung (5), in welcher das Primermagazin (9) gehalten werden kann, **dadurch gekennzeichnet,**
**dass** die Haltevorrichtung (5) über einen Schwenkarm (3) zwischen einer ersten Übergabeposition (U1) zur Übergabe eines Primermagazins (9) zwischen der Haltevorrichtung (5) und dem Primermagazin-Depot (8) und einer zweiten Übergabeposition (U2) zur Übergabe eines Primermagazins (9) zwischen der Haltevorrichtung (5) und dem Primermagazin-Einschub (14.1) um eine Schwenkachse (A) hin- und herschwenkbar ist.

2. Primermagazin-Wechselvorrichtung nach Anspruch 1, **dadurch gekennzeichnet, dass** der Schwenkarm (3) um die Schwenkachse (A) schwenkbar ist, wobei die Haltevorrichtung (5) in dem der Schwenkachse (A) abgewandten Endbereich des Schwenkarms (3) angeordnet ist.

3. Primermagazin-Wechselvorrichtung nach einem der Ansprüche 1 oder 2, **dadurch gekennzeichnet, dass** die Haltevorrichtung (5) einen Aufnahmebereich (5.08) zur Aufnahme zumindest eines Endbereichs des Primermagazins (9) aufweist, wobei das Primermagazin (9) formschlüssig in dem Aufnahmebereich (5.08) der Haltevorrichtung (5) aufgenommen werden kann.

4. Primermagazin-Wechselvorrichtung nach einem der vorhergehenden Ansprüche, **dadurch gekennzeichnet, dass** die Haltevorrichtung (5) auf ein Primermagazin (9) aufsteckbar ist.

5. Primermagazin-Wechselvorrichtung nach einem der vorhergehenden Ansprüche, **dadurch gekennzeichnet, dass** die Haltevorrichtung (5) kürzer als das Primermagazin (9) ist, bevorzugt weist die Haltevorrichtung (5) eine Länge von weniger als 50% der Länge des Primermagazins (9), besonders bevorzugt von weniger als 40% der Länge des Primermagazins (9) und ganz besonders bevorzugt von weniger als 30% der Länge des Primermagazins (9) auf.

6. Primermagazin-Wechselvorrichtung nach einem der vorhergehenden Ansprüche, **dadurch gekennzeichnet, dass** der Schwenkarm (1.3) einen zwischen einer Wechselposition (W) und einer Bewegungsposition (E) linearbeweglichen Schlitten (3.3) aufweist, wobei die Haltevorrichtung (5) zusammen mit dem Schlitten (3.3) linearbewegbar ist.

7. Primermagazin-Wechselvorrichtung nach Anspruch 6, **dadurch gekennzeichnet, dass** in der Wechselposition (W) ein Primermagazin (9) zwischen der Haltevorrichtung (5) und dem Primermagazin-Depot (8) und/oder zwischen der Haltevorrichtung (5) und dem Primermagazin-Einschub (14.1) überführt werden kann.

8. Primermagazin-Wechselvorrichtung nach einem der Ansprüche 6 oder 7, **dadurch gekennzeichnet, dass** der Schwenkarm (3) zwei parallel zueinander angeordnete Träger (3.4) aufweist, zwischen denen die Haltevorrichtung (5) angeordnet ist, wobei der Schlitten (3.3) an der Oberseite der Träger (3.4) geführt ist.

9. Primermagazin-Wechselvorrichtung nach einem der vorhergehenden Ansprüche, **dadurch gekennzeichnet, dass** der Schwenkarm (3) einen Antrieb (3.1) zur Bewegung des Schlittens (3.3) aufweist, wobei der Antrieb (3.1) mit einem über den Antrieb (3.1) drehbaren Ritzel (3.2) verbunden ist, wobei das Ritzel (3.2) mit einer Zahnstange (3.9) kämmt und wobei die Zahnstange (3.9) mit dem Schlitten (3.3) verbunden ist.

10. Primermagazin-Wechselvorrichtung nach einem der vorhergehenden Ansprüche, **dadurch gekennzeichnet, dass** der Schwenkarm (3) über einen Schwenkantrieb (4) zwischen den Übergabepositionen (U1, U2, U3) hin- und herschwenkbar ist.

11. Primermagazin-Wechselvorrichtung nach Anspruch 10, **dadurch gekennzeichnet, dass** der Schwenkantrieb (4) einen Motor, insbesondere einen Elektromotor (4.1), und ein mit dem Motor gekoppeltes Getriebe (4.2) aufweist, wobei das Getriebe (4.2) ein über den Elektromotor (4.1) drehbares Antriebsritzel (4.21), ein mit dem Antriebsritzel (4.21) kämmendes Teil-Zahnrad (4.22), ein mit dem Teil-Zahnrad (4.22) drehgekoppeltes Zahnrad (4.23) und ein mit dem Zahnrad (4.23) kämmendes Abtriebsritzel (4.24) aufweist.

12. Primermagazin-Wechselvorrichtung nach einem der vorhergehenden Ansprüche, **gekennzeichnet durch** eine Greifvorrichtung, über die ein Primermagazin (9) in der Haltevorrichtung (5) gehalten werden kann.

13. Primermagazin-Wechselvorrichtung nach einem der vorhergehenden Ansprüche, **gekennzeichnet durch** eine Verschlussbetätigung (6) zur wahlweisen Ver- und Entriegelung einer waffenseitigen Primermagazin-Verriegelung (14.3).

14. Primermagazin-Wechselbaugruppe mit einem Primermagazin-Depot (8), in welchem Primermagazine (9) aufgenommen werden können, die jeweils eine Vielzahl von Primern beinhalten, wobei die Primermagazine (9) in einen Primermagazin-Einschub (14.1) einer Waffe (13) einbringbar sind und wobei über einen Primer eine sich im Waffenrohr (13.1) der Waffe (13) befindliche Treibladung gezündet werden kann, und mit einer Primermagazin-Wechselvorrichtung (2) nach einem der vorhergehendenden Ansprüche.

15. Fahrzeug, insbesondere militärisches Landfahrzeug, mit einer Fahrzeugwanne (11) und einem gegenüber der Fahrzeugwanne (11) drehbar gelagerten Turm (12), wobei im Turm eine Primermagazin-Wechselvorrichtung (2) nach einem der Ansprüche 1 bis 13 und/oder eine Primermagazin-Wechselbaugruppe (1) nach Anspruch 14 angeordnet ist.
